# EUROPÄISCHE PATENTSCHRIFT

(11) **EP 0 289 647 B1**
(45) Veröffentlichungstag und Bekanntmachung des Hinweises auf die Patenterteilung: **18.09.1991**
(21) Anmeldenummer: 87112101.8
(22) Anmeldetag: 20.08.1987
(51) Int. Cl.: B01F 7/04

(54) **Scheibenkneter**
Disc kneader
Pétrin à disques

(30) Priorität: 06.05.1987 CH 1726/87
(43) Veröffentlichungstag der Anmeldung: 09.11.1988
(73) Patentinhaber: List AG, CH-4133 Pratteln 2 (CH)
(72) Erfinder: List, Heinz, CH-4133 Pratteln (CH)
(74) Vertreter: EGLI-EUROPEAN PATENT ATTORNEYS

(56) Entgegenhaltungen:
- EP-A- 0 105 436
- FR-A- 2 203 669

## Beschreibung

Die Erfindung betrifft einen Mischkneter für die mechanische und thermische Behandlung von Produkten in flüssigem, pastösen und/oder pulverförmigen Zustand mit einem beheizbaren zylindrischen Gehäuse und einer darin koaxial rotierenden Rührwelle, mit rechtwinklig aufgesetzten Scheibenelementen, die mit im Gehäuse zwischen den Scheibenebenen befestigten Knetgegenelementen zusammenarbeiten, wie dies im Patentanspruch 1 näher beschrieben ist.

Mischkneter der ähnlichen Art sind z.B. aus der CH - A-583061 bekannt. Bei den bekannten Ausführungen sind die hakenförmigen Knetgegenelemente praktisch in den Längsschnittebenen angeordnet, die durch die Gehäuseachse hindurchgehen. Bei dieser Anordnung ist der für den Durchgang des Produkts offene Querschnitt im Bereich der hakenförmigen Knetgegenelemente sehr begrenzt. Die Praxis hat gezeigt, dass bei bestimmten strukturviskosen Produkten, wie z.B. Zellulosederivaten oder alkalischen Alkoholaten sich auf den Gegenhaken Material aufbaut. Dieses Aufbauen kann zur Bildung von torusartigen Gebilden führen, die einen grossen Teil des Querschnitts der Maschine für den Transport von Produkt und eventuellen sich bildenden Gasen stark einengen. Ein weiterer Nachteil dieser Anordnung ergibt sich für die Aufgabe Krusten von den beheizten Flächen zu entfernen. Bei der oben geschilderten Hakenanordnung in der Längsschnittebene des Gehäuses werden die Schabkanten der hakenförmigen Knetgegenelemente direkt senkrecht und gleichzeitig beansprucht. Dies führt zu einem hohen Kraftaufwand und raschen Verschleiss der Schabkanten.

Die vorliegende Erfindung vermeidet die Nachteile durch Aufteilung des Abschabens der beheizten Scheibenflächen auf zwei Schabkanten. Zusätzlich ergibt die daraus resultierende Schrägstellung des hakenförmigen Knetgegenelements einerseits eine mehr scherenartige Schabwirkung und eine wesentlich grössere Oeffnung innerhalb des Hakens für den Transport des Produktes. Andererseits wird auch die Misch- und Knetwirkung des Prinzips dadurch bedeutend verbessert, dass das Produkt durch die zwei Schabkanten in zwei verschiedene Ströme aufgeteilt und anschliessend wieder zusammengemischt wird.

Der Erfindungsgegenstand ist in den beiliegenden Skizzen dargestellt. Es zeigen:
- Fig. 1: Aufsicht auf einen Scheibenkneter mit rotierenden Scheiben, teilweise in der Längsachse geschnitten.
- Fig. 2: Querschnitt durch den Scheibenkneter Fig. 1 nach Linie II-II der Fig. 1.
- Fig. 3: Teil eines Längsschnitts zu Fig. 2.
- Fig. 4: Detailschnitt durch den Schaberarm für die Reinigung der Scheibenfläche nach Linie III-III der Fig. 3.
- Fig. 5: Darstellung eines hakenförmigen Knetgegenelementes mit kammartiger Ausführung der ersten Schneidkante.
- Fig. 6: Querschnitt eines Scheibenkneters wie Fig. 2, jedoch mit einem keilförmigen Verteiler für den Produktraum auf zwei gegenüberliegende Scheibenflächen, sowie einem zusätzlichen Knetflügel auf der Rührwelle.
- Fig. 7: Teil eines Längsschnitts nach Linie IV-IV der Fig. 6.
- Fig. 8: Teil eines Längsschnitts nach Linie V-V der Fig. 6.
- Fig. 9: Abwicklung für einen absatzweise arbeitenden Scheibenkneter.

Die Fig. 1 mit den dazugehörigen Fig. 2 und 3 zeigen eine Ausführung des Patentgegenstandes für einen absatzweisen Betrieb. Ein Teil des Gehauses ist zur besseren Kenntlichmachung der Rührwelle aufgeschnitten.

Das zylindrische Gehäuse 1 ist an beiden Seiten mit den Stirndeckeln 2 und 3 versehen, in dem die Stopfbüchsen 4 und 5 bzw. die Laternen 6 und 7 befestigt sind, in denen die Lager 8 und 9 für die Rührwelle angeordnet sind. Alle Gehäuseteile sind mit dem Heizmantel 10 versehen. Die Anschluss-Stutzen für die Heizung sind mit 11 und 12 bezeichnet. Das Gehäuse ist mit dem Füllstutzen 13, dem Entleerungsstutzen 14, sowie dem Gasabzugs- oder Gaszuführungsstutzen 15 versehen. In dem zylindrischen und meist horizontal oder schwach geneigt angeordneten Gehäuse rotiert die Rührwelle 16, die sich mit Wellenzapfen in den Lagern 8 und 9 abstützt. Auf der Welle 16 sind die Scheibenelemente 17 befestigt, auf denen jeweils die annähernd achsparallelen oder schwach geneigten Knetbarren 18 auf dem äusseren Durchmesser befestigt sind. Zwischen jeweils 2 Scheibenebenen des Rührers sind im Gehäuse die Knetgegenelemente 20 und 21 befestigt.

Jedes dieser Knetgegenelemente besteht aus einem Traghals 22, der in einem Flansch 23 befestigt ist. Auf diesen Traghals stützt sich zunächst ein Arm 24 ab, der sich in annähernd achsparalleler Richtung bis zur Scheibenfläche hin erstreckt, wobei der Abstand von der Gehäusewand so gewählt ist, dass ein Knetspalt 25 entsteht, durch den die Knetflügel 18 auf den Scheibenelementen 17 das Produkt hindurch pressen.

Auf diesem Arm 24 ist wiederum der radiale Schaber 26 für die Reinigung der Scheibenflächen abgestützt. Dieser radiale Schaber für die Scheibenflächen besitzt die 2 Schabkanten 27 und 28 und geht schliesslich über in den hierzu winklig angeordneten Schaber 29 für die Wellenoberfläche. Bei dem gezeigten Beispiel übernimmt die Schabkante 28 die Reinigung des inneren Teils der Scheibenfläche, von der er das mitgerissene Produkt durch die gezeigte Schrägstellung,die im wesentlichen der Anordnung des Wellenschabers 29 folgt, das Material von der Scheibenfläche in axialer Richtung abtransportiert. Die Schaberkante 27 reinigt den restlichen Teil der Scheiben, wobei vorteilhafterweise sowohl der Arm 24 der Knetgegenelemente als auch der radiale Arm 26 gegenüber dem Längsschnitt durch die Achse so schräg angeordnet sind, dass auch dort das Produkt im wesentlichen axial von den Scheibenflächen weg und in den Raum zwischen die Scheibenflächen transportiert bzw. auch mittels einer radialen Transportkomponente in den Knetspalt 25 gepresst wird.

Das Arbeitsprinzip beruht darauf, dass das eingefüllte Produkt von den Scheibenflächen 17 und den darauf befestigten Knetflügeln 18 erfasst und gegen die Knetgegenelemente 21, 22 transportiert wird. Das durch die Knetgegenelemente von den Rührerflächen abgeschabte Produkt wird einerseits gegen die gegenüberliegende Scheibenfläche transportiert, wo es sich mit dem von dieser mitgenommenen Produkt mischt, andererseits aber von dem Knetflügel 18 in den Knetspalt 25 gepresst und dort starken Scherkräften ausgesetzt wird.

Die Aufteilung des Schabers in 2 Schabkanten führt zu einer Teilung des Produktes in 2 Produktströme, die zwischen den Scheiben wieder zusammengemischt werden. Dadurch wird ein verbesserter Misch- und Kneteffekt erzielt. Zusätzlich wird dieser Effekt dadurch noch intensiviert, dass durch die Schrägstellung der radiale Schaberarm 26 vermehrt Material in den Knetspalt 25 hineintransportiert. Neben dieser Verbesserung des Misch- und Kneteffekts ergibt die Schrägstellung des radialen Schabers 26 sehr grosse Durchgangsflächen des Produktes innerhalb der Knetgegenelemente und vermeidet damit das Aufbauen von bestimmten strukturviskosen Produkten auf den Knetgegenelementen.

Der Detailschnitt Fig. 4 zeigt den Querschnitt des radialen Schaberarms 26 mit der Schabkante 27 und seine Position gegenüber dem Scheibenelement 17.

Normalerweise werden zwischen 2 Scheibenebenen jeweils 2 Knetgegenelemente angeordnet, von denen jedes jeweils eine der sich gegenüberliegenden Scheibenflächen abreinigt. Es können auch mehr Knetgegenelemente angeordnet werden. Jedoch ist hierbei darauf zu achten, dass die Stellung der Knetbarren auf den Scheibenelementen zu den Knetgegenelementen so gewählt wird, dass ein möglichst gleichmässiger Kraftbedarf gewährleistet ist.

Die Aufteilung der Schabkanten kann auch in anderer Form erfolgen, Fig. 5 zeigt ein Beispiel, bei dem die erste Schabkante 31 kammförmig ausgebildet ist, sodass zunächst Streifen von der Produktoberfläche entfernt werden, während die Schabkante 32 den Rest des auf der Scheibenfläche noch in Form von Ringen haftenden Produkts abschabt.

Eine andere einfache Möglichkeit für die Aufteilung des Abschabarmes besteht darin, mit dem ersten Schaber zunächst nur den oberen Teil der Produktschicht zu entfernen und erst mit dem zweiten Schaber die restliche Produktschicht.

Die Figuren 6 und 7 zeigen einen Verteiler 34, der ebenfalls im Gehäuse jeweils zwischen zwei Scheibenebenen befestigt ist und dazu dient, das Produkt auf beide gegenüberliegenden Scheibenflächen zu verteilen. Es kann hierdurch ein Zusammenpressen des Produkts erzielt werden, das für gewisse Produkte die Knetarbeit der Knetgegenelemente intensiviert.

In den Figuren 6 und 8 ist ein annähernd T-förmiger Rührfinger 35 dargestellt, der eingesetzt werden kann, um die Gutsbewegung in dem von den Knetgegenelementen nicht erfassten Querschnitt zwischen den Scheibenflächen zu intensivieren. Diese Rührfinger können neben der erwähnten T-Form auch eine andere zweckmässige Ausbildung erhalten.

Das Erfindungsprinzip erlaubt in einfacher Weise auch den axialen Gutsaustausch in dem Scheibenkneter dadurch herzustellen, dass durch entsprechende Neigung der auf den Scheiben 17 befestigten Knetflügel 18 für einen axialen Transport des Produktes gesorgt wird. Gemäss der Abwicklung der zylindrischen Innenfläche eines Scheibenkneters gemäss Fig. 9 wird bei absatzweise arbeitenden Maschinen durch Schrägstellung der Knetflügel 18 eine Transportwirkung auf das Produkt ausgeübt, wobei im vorliegenden Fall das Material von aussen in die Mitte der Maschine geführt wird und sich dort mit dem von der anderen Seite kommenden Produkt austauschen kann.

Mit dem gleichen Prinzip der schräggestellten Knetflügel, die für diesen Fall alle eine gleiche Neigung erhalten, wird bei anderen Maschinen ein kontinuierlicher Durchlauf des Produkts von der Aufgabe zum Auslauf erzielt, wobei durch gegensätzlich gezeigte Knetflügel auch ein Rückstrom erzielt werden kann.

Für die Durchführung von thermischen Prozessen ist auf die Möglichkeit hinzuweisen, in allen Scheibenapparaten sehr grosse Wärmeübertragungsflächen zu realisieren. Normalerweise sind hierbei nicht nur alle Gehäusewände beheizbar, sondern auch Welle und Scheibenelemente des Rührers, wobei die Zuführung des Heiz- oder Kühlmittels durch die bekannten mechanischen Gleitringköpfe an den Wellenenden erfolgt, wie in Fig. 1 als Teil 40 dargestellt.

## Patentansprüche

1. Scheibenkneter für die mechanische und thermische Behandlung von Produkten in flüssigem, pastösen und/oder pulverförmigen Zustand mit oder ohne Zu- und Abführung von Gasen und Dämpfen bestehend aus einem beheizbaren zylindrischen Gehäuse (1) und einer mit der Gehäuseachse gleichachsig umlaufenden beheizbaren Kneterwelle (16), an der in axialer Richtung verteilt mehrere beheizbare Scheibenelemente (17) vorgesehen sind, wobei sich in den Räumen zwischen den Scheibenelementen feststehende, die Scheibenelemente reinigende hakenartigen Knetgegenelemente (20, 21) befinden, dass auf den Scheibenelementen geneigt zur Gehäuseachse in geringem Abstand von der Gehäuseinnenwand verlaufende Knetflügel (18) vorgesehen sind und die im Gehäuse befestigten Knetgegenelemente aus einem radialen Traghals (22)bestehen, auf den sich zunächst ein in annähernd Gehäuselängsrichtung verlaufender Arm (24) abstützt, der zusammen mit der Gehäusewand einen Knetspalt (25)bildet, durch den sich mindestens jeweils ein Teil der Knetflügel (18) hindurchbewegt, dass sich auf dem annähernd achsparallelen Teil (24) des Knetgegenelementes ein weiterer radialer Teil (26) abstützt, der die Scheibenflächen reinigt und der seinerseits wiederum einen an der Welle anliegenden Schaber (29) trägt, dadurch gekennzeichnet, dass der radiale Schaber (26), der an den Scheiben anliegt, jeweils mindestens zwei getrennte in einem Winkel zueinander angeordnete Schabkanten (27, 28) besitzt, wobei die im Bewegungsablauf zuerst eingreifende Schabkante (28) nur einen Teil des an den Scheibenelementen anhaftenden Produkts abschabt und die nachfolgende Kante (27) das restliche Produkt von den Scheiben entfernt und dass sämtliche Flächen der hakenartigen Knetgegenelemente gegenüber den Scheibenflächen so geneigt sind, dass das abgeschabte Produkt eine axiale und eine radiale Transportkomponente erhält und dass das Produkt durch die beiden Schabkanten in mindestens zwei Produktströme aufgeteilt wird, die anschliessend wieder zusammengemischt werden.

2. Mischkneter nach Patentanspruch 1, dadurch gekennzeichnet, dass die erste Schabkante (28) die an die Welle angrenzende Scheibenfläche von dem Produkt reinigt,während die nachfolgende zweite Schabkante (27) die äusseren Flächen der Scheiben abschabt.

3. Mischkneter nach Patentanspruch 1, dadurch gekennzeichnet, dass die erste Schabkante (31) kammartig aufgeteilt ist, sodass zuerst ringförmige, voneinander getrennte Produktstreifen von den Scheibenflächen abgeschabt werden und die zweite nachfolgende Schabkante (32) den Rest des Produktes erfasst.

4. Mischkneter nach Patentanspruch 1, dadurch gekennzeichnet, dass die erste Schabkante nur die obere Schicht des an den Scheiben anhaftenden Produkts erfasst und die zweite Schabkante die restliche Schicht entfernt.

5. Mischkneter nach Patentansprüchen 1 bis 4, dadurch gekennzeichnet, dass sich zwischen zwei Scheibenelementebenen mindestens zwei Knetgegenelemente befinden, von denen das eine Knetgegenelement (20) die eine Scheibenfläche und das andere Gegenelement (21) die gegenüberliegende Scheibenfläche abschabt.

6. Mischkneter nach Patentansprüchen 1 bis 5, dadurch gekennzeichnet, dass ausser den zwei Knetgegenelementen jeweils zwischen den Scheiben im Gehäuse ein keilformiges Verteilelement (34) befestigt ist, das den Produktstrom auf die beiden sich gegenüberliegenden Scheibenflächen verteilt.

7. Mischkneter nach Patentansprüchen 1 bis 6, dadurch gekennzeichnet, dass auf der Kneterwelle (16) jeweils zwischen zwei Scheibenflächen ein mitrotierendes annähernd T-förmïges Knetelement (35) angeordnet ist, dass zwischen die offenen Hakenteile der Knetgegenelemente eingreift.

## Claims

1. Disc kneader for the mechanical and thermal treatment of products in liquid, pasty and/or powdery condition with or without the feed and removal of gases and vapours consisting of a heatable cylindrical housing (1) and a heatable kneading shaft (16) turning coaxially with the axis of the housing, on which, distributed in the axial direction, there are provided several heatable disc elements (17), wherein, in the spaces located between the disc elements, there are located hook-shaped kneading counter elements (20, 21) cleaning the disc elements, that on the disc elements inclined to the axis of the housing at a small distance from the inner wall of the housing, there are provided running beading wings (18) and the kneading counter elements fired in the housing consist of a radial carrier post (22) on which is supported first an arm (24) running substantially in the direction of the length of the housing, which forms, together with the housing wall, a kneading slot (25) through which at least, in each case, part of the kneading wing (18) can be moved, that on the substantially axially parallel part (24) of the kneading counter element a further radial part (26) is supported, which cleans the disc surfaces and which, for its part, bears in turn a scraper (29) lying against the shaft, characterised in that the radial scraper (26) which lies against the disc has, in each case, at least two separated scraper edges (27, 28) arranged at an angle to one another, wherein the scraper edge (28) engaging first in the direction of movement scrapes off only a part of the product adhering to the disc element and the following edge (27) removes the remaining product from the disc and that all of the surfaces of the hook-shaped kneading counter elements are so inclined with respect to the disc surfaces that the product scraped off has an axial and a radial transport component imparted to it and the product is divided by both of the scraper edges into at least two product streams which are then mixed together again.

2. Mixing kneader according to Patent Claim 1,
characterised in that the first scraper edge (28) cleans the disc surface bordering on the shaft of product while the subsequent second scraper edge (27) scrapes off the outer surfaces of the disc.

3. Mixing kneader according to Patent Claim 1,
characterised in that the first scraper edge (31) is divided up like a comb so that, additionally, ring-shaped product strips separated from one another are scraped off from the disc surfaces and the subsequent second scraper edge (32) engages the remainder of the product.

4. Mixing kneader according to Patent Claim 1,
characterised in that the first scraper edge engages only the upper layer of the product adhering to the disc and the second scraper edge removes the remaining layers.

5. Mixing kneader according to Patent Claims 1 to 4,
characterised in that between two disc element planes, there are located at least two kneading counter elements, of which the one kneading counter element (20) scrapes the one disc surface and the other counter element (21) scrapes the oppositely lying disc surface (6).

6. Mixing kneader according to Patent Claims 1 to 5,
characterised in that, as well as the two kneading counter elements, in each case, between the discs in the housing, there is fired a wedge-shaped divider element (34) which divides the product stream on both of the oppositely lying disc surfaces.

7. Mixing kneader according to Patent Claims 1 to 6,
characterised in that on the kneader shaft (16), there is arranged, in each case, between two disc surfaces, a co-rotating substantially T-shaped kneading element (35) which engages between the open hook parts of the kneading counter element.

## Revendications

1. Pétrisseur à disques pour le traitement mécanique et thermique de produits à l'état liquide, pâteux et/ou pulvérulent avec ou sans arrivée et évacuation de gaz et de vapeur, constitué d'un châssis (1) cylindrique pouvant être chauffé et d'un arbre de pétrisseur (16) pouvant être chauffé, tournant sur le même axe que l'axe de châssis, sur lequel sont prévus plusieurs éléments à disque (17) pouvant être chauffés, répartis dans la direction axiale, dans lequel des contre-éléments de pétrissage (20, 21) à la manière de crochets, nettoyant les éléments à disque, sont placés fixes dans les espaces compris entre les éléments à disque, qu'il est prévu sur les éléments à disque, des pales de pétrissage (18), inclinés par rapport à l'axe du châssis, s'étendant à une faible distance de la paroi intérieure du châssis, et que les contre-éléments de pétrissage, fixés dans le châssis, sont constitués d'un col de support (22) radial sur lequel prend appui tout d'abord un bras (24), s'étendant à peu près dans la direction longitudinale du châssis, qui forme avec la paroi de châssis, une fente de pétrissage (25) à travers laquelle se déplace au moins chaque fois une partie des pales de pétrissage (18), que sur l'élément (24), d'axe à peu près parallèle, du contre-élément de pétrissage prend appui un autre élément radial (26) qui nettoie les surfaces des disques et qui porte à son tour un racloir (29) s'appliquant contre l'arbre, caractérisé en ce que le racloir radial (26) qui s'applique contre les disques, possède chaque fois au moins deux bords de raclage (27, 28) séparés, formant un angle entre eux, le bord de raclage (28) agissant en premier pendant le déplacement, ne raclant qu'une partie du produit adhérant aux éléments à disque et le bord suivant (27) enlevant le produit restant des disques et en ce que toutes les surfaces des contre-éléments de pétrissage en forme de crochets sont inclinées par rapport aux surfaces des disques de manière que le produit enlevé par raclage reçoive une composante de transport axiale et radiale et en ce que le produit est partagé par les deux bords de raclage, en au moins deux courants de produit qui sont ensuite à nouveau malaxés ensemble.

2. Pétrisseur malaxeur selon la revendication 1, caractérisé en ce que le premier bord de raclage (28) enlève le produit sur les surfaces des disques adjacentes à l'arbre, tandis que le deuxième bord de raclage (27) suivant, racle les surfaces extérieures des disques.

3. Pétrisseur malaxeur selon la revendication 1, caractérisé en ce que le premier bord de raclage (31) est divisé à la manière d'un peigne, ce qui fait que des bandes de produit annulaires, séparées les unes des autres, sont tout d'abord enlevées par raclage des surfaces des disques et que le deuxième bord de raclage (32) suivant, enlève le produit restant.

4. Pétrisseur malaxeur selon la revendication 1, caractérisé en ce que le premier bord de raclage n'enlève que la couche supérieure du produit adhérant au disque et que le deuxième bord de raclage enlève la couche restante.

5. Pétrisseur malaxeur selon les revendications 1 à 4, caractérisé en ce qu'il existe entre deux plans d'éléments à disque, au moins deux contre-éléments de pétrissage dont un contre-élément de pétrissage (20) racle une surface de disque et l'autre contre-élément (21) racle la surface de disque opposée.

6. Pétrisseur malaxeur selon les revendications 1 à 5, caractérisé en ce qu'un élément de répartition (34) en forme de coin qui répartit le courant de produit sur les deux surfaces de disques se faisant face, est fixé entre les disques, dans le châssis, en plus des deux contre-éléments de pétrissage.

7. Pétrisseur malaxeur selon les revendications 1 à 6, caractérisé en ce qu'un élément de pétrissage (35) à peu près en T, tournant conjointement, agit entre les parties ouvertes en crochets des contre-éléments de pétrissage, est placé chaque fois entre deux surfaces de disque.
